# FASCICULE DE BREVET EUROPEEN

(11) **EP 1 373 622 B1**
(45) Date de publication et mention de la délivrance du brevet: **01.06.2011**
(21) Numéro de dépôt: 02704894.1
(22) Date de dépôt: 26.02.2002
(51) Int. Cl.: D04H 18/00

(54) **PROCEDE ET DISPOSITIF DE COMMANDE D'AVANCE DE PLAQUE FIBREUSE AIGUILLETEE.**
VERFAHREN UND ANTRIEBSANORDNUNG FÜR DIE VORSCHUBBEWEGUNG EINES NADELVLIES
METHOD AND CONTROL DEVICE FOR ADVANCING A NEEDLE PUNCHED FIBROUS SHEET

(30) Priorité: 26.02.2001 FR 0102555
(43) Date de publication de la demande: 02.01.2004
(73) Titulaire: MESSIER-BUGATTI, 78140 Vélizy Villacoublay (FR)
(72) Inventeur: DUVAL, Renaud, F-69380 Les Cheres (FR)
(74) Mandataire: Joly, Jean-Jacques
(86) Numéro de dépôt international: PCT/FR2002/000694
(87) Numéro de publication internationale: WO 2002/068747

(56) Documents cités:
- WO-A-97/15708
- FR-A- 2 621 333
- FR-A- 2 729 404
- FR-A- 2 745 012
- US-A- 4 790 052
- DATABASE WPI Section Ch, Week 199140 Derwent Publications Ltd., London, GB; Class F01, AN 1991-291847 XP002182336 & JP 03 193921 A (CHIYODA CORP), 23 août 1991 (1991-08-23)

## Description

### Arrière-plan de l'invention

L'invention concerne l'aiguilletage de structures fibreuses. Un domaine particulier, mais non exclusif, de l'invention est la réalisation de plaques, manchons ou autres préformes fibreuses aiguilletées, par exemple de forme annulaire, utilisables pour constituer des renforts de pièces en matériau composite.

De façon bien connue, une structure fibreuse à aiguilleter est avancée en regard d'un ensemble d'aiguilles porté par une tête d'aiguilletage, et les aiguilles sont périodiquement introduites dans la structure fibreuse puis retirées de celle-ci en conférant à la tête d'aiguilletage un mouvement aller-retour en direction transversale par rapport à la direction d'avance de la structure.

On pourra notamment se référer au brevet US 4 790 052 qui décrit la réalisation de structures fibreuses aiguilletées par aiguilletages successifs de couches formées par des strates superposées à plat ou des spires enroulées les unes sur les autres. Le domaine visé dans ce brevet est la réalisation de renforts fibreux pour des pièces en matériaux composites thermostructuraux, c'est-à-dire en particulier des matériaux composites carbone/carbone ou des matériaux composites à matrice céramique dans lesquels le renfort fibreux est densifié par une matrice carbone ou céramique. Les structures fibreuses aiguilletées sont en fibres réfractaires, typiquement des fibres de carbone ou de céramique, l'aiguilletage pouvant être réalisé sur des fibres en un matériau à l'état de précurseur de carbone ou de céramique, la transformation du précurseur étant alors réalisée par traitement thermique, après aiguilletage. Les applications envisagées dans le brevet précité sont les disques de frein ou divergents de tuyères de moteurs-fusées, ces applications requérant des matériaux présentant des bonnes propriétés mécaniques et la capacité de les conserver à des températures élevées.

L'aiguilletage de couches fibreuses superposées assure un transfert de fibres en Z, c'est-à-dire transversalement par rapport aux couches. On obtient ainsi une structure qui présente une moindre inhomogénéité et une résistance accrue au délaminage, c'est-à-dire une résistance accrue à une désolidarisation entre couches due à des efforts de cisaillement tels qu'ils peuvent notamment s'exercer sur des disques de frein.

Afin de réaliser un aiguilletage sur toute la surface de la structure fibreuse, celle-ci est avancée en regard d'une tête d'aiguilletage. Lorsque l'aiguilletage est réalisé sur chaque nouvelle couche superposée, un mouvement d'avance est réalisé à chaque fois qu'une nouvelle couche est mise en place pour que toute la surface de la dernière couche superposée soit décrite par la tête d'aiguilletage.

Si une avance continue à vitesse constante est imposée à la structure fibreuse, celle-ci se déplace transversalement par rapport aux aiguilles pendant toute la durée de pénétration des aiguilles. En particulier, lorsque la structure est épaisse ou devient épaisse, l'avance imposée exerce un effort sur les aiguilles qui fléchissent et peuvent se rompre. Outre que des aiguilles rompues doivent être remplacées, leur présence au sein de la structure fibreuse peut être indésirable en vue de son utilisation ultérieure.

Il peut être envisagé de réaliser l'avance à vitesse très réduite, afin de minimiser les efforts exercés sur les aiguilles pendant leur présence au sein de la structure fibreuse, ou de réaliser une avance discontinue, pour que la structure soit immobile lors de la pénétration des aiguilles.

Mais ces solutions présentent l'inconvénient évident d'augmenter de façon importante la durée et, par conséquent, aussi le coût du processus complet d'aiguilletage de la structure.

On connaît aussi du document FR 2 729 404 un procédé de commande d'avance pour une aiguilleteuse selon lequel la vitesse de rotation de rouleaux d'extraction de la nappe de fibres aiguilletées est modulée, de sorte que cette vitesse de rotation prend des valeurs différentes pour différentes positions des aiguilles. Il est nécessaire de prévoir un système d'entraînement des rouleaux à vitesse variable. De plus, cette variation de vitesse ne tient pas compte des efforts réels instantanés exercés sur les aiguilles.

### Objet et résumé de l'invention

L'invention a pour but de proposer un procédé d'aiguilletage de structure fibreuse qui permette de résoudre le problème de la casse des aiguilles sans pénaliser de façon significative la rapidité du procédé, même dans le cas de structures épaisses.

Ce but est atteint avec un procédé tel que défini dans la revendication 1.

Avantageusement, la décroissance de la vitesse d'avance est provoquée directement par la résistance à l'avance exercée par les aiguilles pénétrant dans la structure.

Lorsque la structure est déplacée au moyen d'un organe commandé relié à un moteur d'entraînement par une transmission, la décroissance de la vitesse d'avance peut être absorbée par un jeu mécanique dans la transmission. Dans ce dernier cas, le moteur étant entraîné à vitesse constante, le jeu, de préférence de nature élastique, est rattrapé automatiquement après le début du retrait des aiguilles.

Ainsi, la vitesse d'avance de la structure décroît lors de la pénétration des aiguilles en deçà d'une valeur de vitesse moyenne d'avance correspondant à la vitesse du moteur, et croît ensuite, après le début du retrait des aiguilles, au-delà de la vitesse d'avance moyenne.

Une mesure de couple d'un organe d'entraînement en prise avec la structure fibreuse peut être effectuée de manière à diminuer la vitesse du moteur lorsque le couple décroît en deçà d'un seuil, traduisant un ralentissement de la texture fibreuse.

Selon un autre mode de mise en oeuvre du procédé, on mesure une grandeur représentative de l'effort exercé pour entraîner la structure fibreuse, on diminue la vitesse d'entraînement de la structure fibreuse lorsque la grandeur mesurée atteint ou dépasse une première valeur de seuil, et, après que la vitesse a été diminuée, on augmente la vitesse d'entraînement lorsque la grandeur mesurée devient inférieure à une deuxième valeur de seuil.

La deuxième valeur de seuil peut être égale ou inférieure.

La grandeur mesurée est par exemple représentative du couple exercé par un organe d'entraînement de la texture fibreuse.

L'invention a aussi pour but de fournir une installation permettant la mise en oeuvre du procédé.

Ce but est atteint grâce à une installation telle que définie dans la revendication 8.

### Brève description des dessins

L'invention sera mieux comprise à la lecture de la description faite ci-après, à titre indicatif mais non limitatif en référence aux dessins annexés sur lesquels :
- la figure 1 est une vue très schématique en perspective d'une installation d'aiguilletage ;
- la figure 2 est une vue partielle très schématique, à échelle agrandie, en élévation latérale et en coupe, de l'installation de la figure 1;
- la figure 3 est une vue très schématique d'un dispositif d'entraînement permettant de réaliser l'avance d'une structure fibreuse en cours d'aiguilletage dans une installation telle que celle des figures 1 et 2, selon un mode de mise en oeuvre de l'invention ;
- la figure 4 est une courbe illustrant la variation en fonction du temps de la vitesse d'avance d'une structure fibreuse en cours d'aiguilletage, dans le cas du mode de réalisation de la figure 3 ;
- la figure 5 est une courbe illustrant le déplacement d'une structure fibreuse en cours d'aiguilletage, dans le cas du mode de réalisation de la figure 3 ;
- la figure 6 est une vue très schématique d'un dispositif d'entraînement d'une structure fibreuse en cours d'aiguilletage, selon un second mode de mise en oeuvre de l'invention ; et
- la figure 7 est un ordinogramme montrant le processus de commande de l'entraînement de la structure fibreuse selon le second mode de mise en oeuvre de l'invention.

### Description détaillée de modes de réalisation de l'invention

Les figures 1 et 2 montrent une installation d'aiguilletage de structure fibreuse 10 en forme de plaque.

La structure 10 est formée de strates bidimensionnelles empilées à plat et aiguilletées les unes aux autres afin de lier les strates entre elles et de donner à la plaque une résistance au délaminage.

Les strates individuelles sont par exemple des bandes de tissu ou autre texture bidimensionnelle telle que, par exemple, une texture formée de nappes unidirectionnelles superposées avec des directions différentes et liées entre elles par aiguilletage léger.

Les strates sont par exemple aiguilletées individuellement, une passe d'aiguilletage étant réalisée sur toute la surface de la plaque fibreuse après chaque superposition d'une nouvelle strate. Toutefois, la réalisation d'une passe d'aiguilletage après superposition de deux strates ou plus, voire même la réalisation d'une ou plusieurs passes d'aiguilletage après superposition de toutes les strates constituant la plaque, entrent dans le cadre de la présente invention.

La plaque 10 en cours d'aiguilletage est déplacée horizontalement à travers un poste d'aiguilletage 20, entre un premier plateau support 12 et un deuxième plateau support 14 situés de part et d'autre du poste d'aiguilletage. La plaque est déplacée alternativement dans un sens et dans l'autre, du plateau 12 au plateau 14 et inversement.

Au poste d'aiguilletage 20, la plaque passe sur une table d'aiguilletage 22 située à l'aplomb d'une tête d'aiguilletage 24. Un système d'entraînement 26 comprenant au moins un ensemble type bielle-manivelle imprime à la tête d'aiguilletage 24 un mouvement alternatif vertical sous la commande d'un moteur (non représenté). La tête d'aiguilletage 24 s'étend sur toute la largeur de la plaque 10 et porte une pluralité d'aiguilles 28. Les trous 22a sont formés dans la table 22, à l'aplomb des aiguilles 28.

L'avance de la plaque 10 est réalisée au moyen de paires de rouleaux presseurs 40, 50 situés entre la table d'aiguilletage 22 et, respectivement, les plateaux 12 et 14. Dans chaque paire 40 et 50 de rouleaux presseurs, les rouleaux 42, 44 et 52, 54 sont entraînés en rotation, l'un au moins des rouleaux de chaque paire étant débrayable, par exemple le rouleau inférieur 44, 54. Lorsque la plaque 10 est déplacée du plateau 12 vers le plateau 14, l'entraînement est réalisé par les rouleaux 52 et 54 appliqués avec pression l'un vers l'autre tandis que le rouleau 44 est débrayé, ainsi qu'éventuellement le rouleau 42. A l'inverse, quand la plaque 10 est déplacée du plateau 14 vers le plateau 12, l'entraînement est réalisé par les rouleaux 42 et 44 appliqués avec pression l'un vers l'autre, tandis que le rouleau 54 est débrayé, ainsi qu'éventuellement le rouleau 52.

Lorsque, dans une paire de rouleaux non-entraîneurs, un seul rouleau est débrayé, on supprime en outre avantageusement la pression exercée sur les rouleaux afin d'éviter tout effet d'entraînement par le rouleau non débrayé.

On notera que les rouleaux inférieurs 44, 54 pourront être remplacés par des tapis de convoyeurs, lesquels peuvent alors constituer aussi les plateaux 12 et 14.

Après chaque passe d'aiguilletage, lorsque la plaque 10 est parvenue sur le plateau 12 ou 14, une nouvelle strate est superposée et une nouvelle passe d'aiguilletage est réalisée en déplaçant la plaque 10 vers l'autre plateau 14 ou 12. Lors de chaque passe d'aiguilletage, les aiguilles 28 pénètrent verticalement dans la plaque 10. La profondeur de pénétration des aiguilles 28 dans la plaque 10 est fonction de la position de la tête d'aiguilletage, à l'une des extrémités de la course verticale, par rapport à la table d'aiguilletage 22.

La profondeur de pénétration des aiguilles peut s'étendre sur plusieurs épaisseurs de strates superposées. Cette profondeur peut être réglée selon la distribution de densité d'aiguilletage souhaitée dans l'épaisseur de la plaque. Lorsqu'une profondeur de pénétration sensiblement uniforme est souhaitée, la distance entre la table d'aiguilletage 22 et la tête d'aiguilletage est augmentée par incrément, après chaque superposition d'une nouvelle strate, en imposant un pas de descente à la table d'aiguilletage. On pourra se référer au document précité US 4 790 052. Un pas de descente similaire peut être imposé aux plateaux 12 et 14, ceux-ci, ainsi que la table 22 étant montés sur un bâti commun mobile verticalement. Ainsi, lors de l'aiguilletage des premières strates constituant la plaque 10, les aiguilles 28 traversent l'ensemble des strates et pénètrent dans les trous 22a. Lorsque la plaque 10 en cours de constitution atteint une certaine épaisseur, les aiguilles 28 n'atteignent plus la table 22.

Conformément à l'invention, un ralentissement de l'avance de la plaque 10 est produit lorsque les aiguilles pénètrent dans la plaque, afin de limiter l'effort de flexion des aiguilles dû à l'avance de la plaque et d'éliminer ou au moins minimiser le risque de casse des aiguilles.

A cet effet, selon un mode préféré de réalisation de l'invention, le ralentissement est produit directement par la pénétration des aiguilles, exerçant un effort de freinage de l'avance de la plaque. Cela peut être réalisé, par introduction d'un jeu mécanique dans la transmission entre un moteur d'entraînement et les paires de rouleaux presseurs.

La figure 3 montre un dispositif d'entraînement des rouleaux presseurs comprenant un moteur 60 tournant à vitesse constante et entraînant une courroie 62 passant sur les rouleaux presseurs 42, 44 et 52, 54. Sur son trajet entre le moteur 60 et le rouleau presseur supérieur 42, la courroie 62 passe sur des rouleaux de tension 64 et de renvoi 65, tandis que, sur son trajet entre le moteur 60 et le rouleau presseur supérieur 52, la courroie 62 passe sur des rouleaux de tension 66 et de renvoi 67.

De manière à éviter un glissement relatif entre la courroie 62 et les rouleaux sur lesquels elle passe, on utilise de préférence une courroie crantée double face engrenant avec des reliefs correspondants formés sur les surfaces des rouleaux en contact avec la courroie.

Les rouleaux de tension 64, 66 sont fixés à l'extrémité de bras respectifs 68, 70 formant leviers articulés soumis à une force de rappel élastique exercée par des dispositifs respectifs 72, 74, de manière à maintenir la courroie 62 en permanence tendue. Les dispositifs 72, 74 exerçant une force de rappel élastique peuvent être sous forme de ressorts ou, de préférence, d'amortisseurs pneumatiques. La pression dans les amortisseurs pneumatiques est avantageusement ajustable.

Le fonctionnement est le suivant:
Dans le cas où la plaque 10 est déplacée du plateau 14 vers le plateau 12, l'entraînement de la plaque est assuré par les rouleaux presseurs 42, 44, tandis que le rouleau inférieur 54 au moins est débrayé du côté de la presse 50. Le moteur 60 tourne dans le sens indiqué par la flèche F₁. Lorsque les aiguilles pénètrent dans la plaque 10, celle-ci est ralentie par les aiguilles, ce qui provoque une diminution de la vitesse de rotation des rouleaux 42, 44. Du fait que la courroie 62 est délivrée à vitesse constante par le moteur 60, la longueur de courroie entre le moteur 60 et le rouleau 42 s'allonge. Cet allongement est absorbé par le rouleau de tension 64 sous l'action du rappel élastique exercé par l'amortisseur 72 qui fait pivoter le levier 68 dans le sens indiqué par la flèche F₂. A l'inverse, la longueur de courroie entre le rouleau 52 et le moteur 60 diminue, ce qui fait pivoter le levier 70 dans le sens indiqué par la flèche F₃, à l'encontre de la force exercée par l'amortisseur 74. Lorsque les aiguilles ressortent ensuite de la plaque, il se produit une accélération des rouleaux presseurs 42, 44 et un rattrapage de la longueur de courroie accumulée entre le moteur 60 et le rouleau 42 jusqu'au retour à une situation d'équilibre entre les deux rouleaux de tension 64, 66.

Par le réglage de la pression dans les amortisseurs 72, 74, il est possible d'ajuster la force de rappel qu'ils exercent et de permettre la synchronisation et donc le bon fonctionnement du système d'entraînement.

Dans le cas où la plaque 10 se déplace du plateau 12 vers le plateau 14, le fonctionnement est symétrique de celui qui vient d'être décrit.

La figure 4 illustre la variation dans le temps de la vitesse d'avance de la plaque 10 lorsque la plaque se déplace du plateau 12 vers le plateau 14, ou inversement, la courbe C₁ montrant la vitesse de la plaque en entrée du poste d'aiguilletage et la courbe C₂ la vitesse en sortie. La vitesse peut être mesurée au moyen d'un capteur portant une roulette reposant sur la plaque et entraînée en rotation par l'avance de celle-ci. La courbe A montrant le déplacement des aiguilles entre leurs positions haute et basse est également représentée. La différence entre les vitesses d'avance en entrée et en sortie provient de l'aiguilletage. En raison du transfert de fibres en Z, la vitesse mesurée de la couche supérieure non aiguilletée, en amont du poste d'aiguilletage est supérieure à celle de la plaque mesurée après aiguilletage. Les temps t₁ et t₂ sont ceux de début de pénétration des aiguilles dans la plaque et de sortie complète des aiguilles hors de la plaque. L'écart Δt entre les temps t₁ et t₂ dépend de la profondeur de pénétration choisie pour les aiguilles.

Grâce à la présence d'un jeu élastique dans la transmission entre le moteur 60 et les presses 40, 50, la vitesse d'avance de la plaque 10 varie continuellement entre un maximum supérieur à la vitesse d'avance moyenne correspondant à la vitesse du moteur, lorsque les aiguilles sont hors de la plaque et un minimum inférieur à cette vitesse d'avance moyenne, lorsque les aiguilles sont dans la plaque, sans que l'avance soit interrompue pendant l'intervalle de temps entre t₁ et t₂.

La figure 5 montre des courbes qui illustrent le déplacement de la plaque en fonction du temps, mesuré d'une part sur la dernière couche en entrée de la zone d'aiguilletage (courbe D₁) et, d'autre part, en sortie de la zone d'aiguilletage (courbe D₂), ainsi que le déplacement des aiguilles (courbe A). Le déplacement en entrée et en sortie est mesuré par un capteur fournissant un signal représentatif de la longueur d'avance de la plaque.

On constate qu'en sortie, c'est-à-dire immédiatement en aval des rouleaux presseurs entraînant la plaque, l'avance de la plaque diminue un peu après l'instant t₁ de pénétration des aiguilles tandis qu'elle recommence à croître un peu avant l'instant t₂ où les aiguilles sortent complètement de la plaque.

En entrée, dans la zone d'aiguilletage, c'est-à-dire immédiatement en amont des rouleaux presseurs débrayés, l'avance continue à croître après le temps t₁, avant de s'inverser. Cela peut s'expliquer par la capacité de déformation élastique longitudinale de la nappe, combinée avec le fait que, dans le mode de réalisation concerné, il n'est pas utilisé d'élément débourreur, de type pied de biche appliqué sur la plaque pendant la pénétration des aiguilles. Par conséquent, à la remontée des aiguilles, celles-ci ont tendance à soulever légèrement la plaque avant qu'elle se libère et retombe sur la table d'aiguilletage.

Selon une variante du mode de réalisation décrit ci-avant, le ralentissement de la plaque peut être détecté par une mesure du couple en bout d'arbre d'un ou des deux rouleaux presseurs qui assurent l'entraînement. L'allongement de la longueur de courroie entre le moteur et le rouleau presseur d'entraînement en réponse à la pénétration des aiguilles se traduit par une diminution du couple mesuré qui traduit le ralentissement de la plaque. Il est alors possible de commander un ralentissement du moteur d'entraînement à partir d'une valeur de consigne en réponse lorsque cette diminution de couple atteint un certain seuil, ce qui ajoute à l'effet du jeu élastique dans la transmission pour réagir rapidement à la résistance à l'avance exercée par les aiguilles. Au retrait des aiguilles, le raccourcissement de la courroie provoque une accélération des rouleaux presseurs d'entraînement. La détection d'une augmentation du couple est alors mise à profit pour augmenter la vitesse du moteur et la ramener à sa valeur de consigne.

Bien entendu, la mesure de couple est effectuée alternativement sur une paire de rouleaux presseurs et sur l'autre selon le sens de déplacement de la plaque.

Selon cette variante, le moteur est entraîné à vitesse constante mais ajustable.

Un mode de réalisation de l'invention a été décrit ci-avant dans le cas de l'aiguilletage d'une plaque déplacée en translation rectiligne à travers un poste d'aiguilletage. Toutefois, il apparaît immédiatement à l'homme l'art que l'invention est immédiatement applicable à l'aiguilletage de structures fibreuses annulaires formées par enroulement hélicoïdal d'une texture fibreuse en spires superposées à plat ou de structures en forme de manchon formées par bobinage d'une texture en spires superposées, lesquelles structures étant entraînées en rotation devant une tête d'aiguilletage. Dans ces cas, le mouvement d'avance de la texture est unidirectionnel.

La commande de décroissance de vitesse d'avance de la structure fibreuse directement par la résistance à l'avance provoquée par les aiguilles, en introduisant un jeu élastique dans la transmission présente plusieurs avantages : elle est auto-adaptative, notamment au fur et à mesure de l'empilement de strates et de l'accroissement d'épaisseur de la structure au début de sa constitution, et elle permet de conserver une vitesse moyenne d'avance relativement élevée puisque l'accélération de l'avance, lorsque les aiguilles sont sorties de la structure, compense le ralentissement provoqué par la pénétration des aiguilles.

Toutefois, la commande de la vitesse d'avance de la structure fibreuse pourra être réalisée à partir d'une mesure d'une grandeur représentative de l'effort exercé pour entraîner celle-ci en déplacement.

Une telle grandeur est par exemple le couple devant être déployé pour déplacer la texture fibreuse. Ce couple peut être mesuré au niveau d'un organe d'entraînement, par exemple au niveau du moteur d'entraînement de la texture.

La figure 6 montre un dispositif d'entraînement qui se distingue de celui de la figure 3 par l'absence de jeu élastique. Le moteur 60 entraîne les rouleaux presseurs 42-44 et 52-54 par l'intermédiaire de rouleaux de renvoi 65, 67 et 64', 66', ces derniers ayant un axe fixe, contrairement aux rouleaux 64, 66 de la figure 3.

Un capteur (non représenté) fournit un signal S_{C} représentatif du couple C_{M} exercé par le moteur 60, par exemple par mesure du courant prélevé par le moteur. Le moteur est par exemple un moteur pas à pas commandé par un circuit de commande 80.

Comme le montre la figure 7, le moteur 60 est commandé au départ à une vitesse de consigne prédéterminée V_{C} (étape 81). Si le couple mesuré C_{M} atteint ou dépasse une valeur de seuil maximale Cₘₐₓ (test 82), la vitesse V_{M} du moteur est diminuée d'un incrément ΔV (étape 83) et on revient au test 82.

Si le couple mesuré C_{M} est inférieur à Cₘₐₓ (test 82), et si la vitesse V_{M} du moteur est inférieure à la vitesse de consigne V_{C} (test 84), la vitesse V_{M} est augmentée d'un incrément Δ'V égal ou non à ΔV (étape 85). Par contre, si la vitesse V_{M} est égale ou supérieure à V_{C}, elle est maintenue ou ramenée à la valeur V_{C} (retour à l'étape 81).

En variante, comme montré en traits interrompus sur la figure 7, lorsque C_{M} est égal ou inférieur à Cₘₐₓ et V_{M} < Vc, il peut être vérifié si le couple C_{M} est devenu inférieur à un seuil Cₘᵢₙ inférieur à Cₘₐₓ (test 86). Dans l'affirmative, la vitesse V_{M} est augmentée de l'incrément Δ'V. Sinon, elle est inchangée et on retourne au test 82.

Lorsque les aiguilles pénètrent dans la texture fibreuse, la résistance à l'avance exercée par les aiguilles provoque une augmentation du couple nécessaire pour continuer à entraîner la texture fibreuse à la vitesse de consigne. La vitesse est diminuée d'un incrément dès que le couple atteint le seuil Cₘₐₓ. Plusieurs incréments de diminution successifs peuvent être nécessaires pendant la pénétration des aiguilles. Au retrait des aiguilles, la vitesse peut à nouveau être augmentée d'un ou plusieurs incréments successifs, lorsque le couple C_{M} devient inférieur à Cₘₐₓ ou au seuil Cₘᵢₙ, jusqu'à atteindre à nouveau la valeur de consigne.

Il est supposé, dans le mode de réalisation des figures 6 et 7, qu'il n'y a pas de glissement entre la texture fibreuse et les rouleaux presseurs entraîneurs.

## Revendications

1. Procédé d'aiguilletage d'une structure fibreuse selon lequel une structure fibreuse à aiguilleter est entraînée pour lui conférer un mouvement d'avance en regard d'une tête d'aiguilletage portant une pluralité d'aiguilles animées d'un mouvement alternatif au cours duquel elles pénètrent dans la structure fibreuse et ressortent de celle-ci,
la vitesse d'avance instantanée de la structure fibreuse étant diminuée lors de la pénétration des aiguilles au sein de la structure, et augmentant ensuite au retrait des aiguilles, sans interrompre complètement l'avance pendant toute la durée de présence des anguilles dans la structure fibreuse,
**caractérisé en ce que** la diminution momentanée de la vitesse d'avance instantanée de la structure fibreuse est commandée par la force de résistance à l'avance exercée par les aiguilles lors de leur pénétration dans la structure fibreuse, de sorte que l'effort exercé sur les aiguilles par l'avance de la structure fibreuse est limité.

2. Procédé selon la revendication 1, **caractérisé en ce que** la décroissance de la vitesse d'avance est provoquée directement par la résistance à l'avance exercée par les aiguilles lors de leur pénétration dans la structure fibreuse.

3. Procédé selon la revendication 2, **caractérisé en ce que** l'avance de la structure fibreuse est réalisée par l'intermédiaire d'un moteur et d'une transmission présentant un jeu mécanique capable d'absorber la décroissance de la vitesse d'avance de la structure fibreuse.

4. Procédé selon la revendication 3, **caractérisé en ce que** l'on utilise une transmission présentant un jeu élastique et reliée à un moteur d'entraînement à vitesse constante de sorte que la décroissance de la vitesse d'avance en réponse à la pénétration des aiguilles est compensée par une accélération après retrait des aiguilles.

5. Procédé selon l'une quelconque des revendications 3 et 4, **caractérisé en ce qu'**une mesure de couple d'un organe d'entraînement en prise avec la structure fibreuse est effectuée de manière à diminuer la vitesse du moteur lorsque le couple décroît en-deçà d'un seuil.

6. Procédé selon la revendication 1, **caractérisé en ce qu'**on mesure une grandeur représentative de l'effort exercé pour entraîner la structure fibreuse, on diminue la vitesse d'entraînement de la structure fibreuse lorsque la grandeur mesurée atteint ou dépasse une première valeur de seuil, et, après que la vitesse a été diminuée, on augmente la vitesse d'entraînement lorsque la grandeur mesurée devient inférieure à une deuxième valeur de seuil.

7. Procédé selon la revendication 6, **caractérisé en ce que** la grandeur mesurée est représentative du couple exercé par un organe d'entraînement de la texture fibreuse.

8. Installation d'aiguilletage d'une structure fibreuse comportant une tête d'aiguilletage portant une pluralité d'aiguilles, un dispositif d'entraînement de la tête d'aiguilletage pour imprimer un mouvement alternatif aux aiguilles, un support de structure fibreuse à aiguilleter situé en regard de la tête d'aiguilletage et un dispositif d'entraînement de la structure fibreuse pour imprimer à celle-ci un mouvement d'avance sur ledit support,
le dispositif d'entraînement de la structure fibreuse étant agencé pour provoquer une diminution momentanée de vitesse d'avance d'une structure fibreuse portée par le support lors de la pénétration des aiguilles au sein de la structure fibreuse, sans interrompre complètement l'avance pendant toute la durée de présence des aiguilles dans la structure fibreuse,
**caractérisé en ce que** le dispositif d'entraînement de la structure fibreuse comprend des moyens réagissant à la force de résistance à l'avance de la structure fibreuse exercée par les aiguilles, lors de leur pénétration au sein de la structure fibreuse pour provoquer la diminution momentanée de la vitesse d'avance.

9. Installation selon la revendication 8, **caractérisée en ce que** le dispositif d'entraînement de la structure fibreuse comprend un moteur d'entraînement à vitesse constante, et une transmission ayant une capacité de jeu entre le moteur d'entraînement et la structure fibreuse pour absorber la diminution momentanée de la vitesse d'avance.

10. Installation selon la revendication 9, **caractérisée en ce que** la transmission a une capacité de jeu élastique.

11. Installation selon la revendication 10, **caractérisée en ce que** la transmission comprend une courroie, au moins un rouleau de tension sur lequel passe la courroie, et des moyens exerçant une force de rappel élastique sur le rouleau de tension.

12. Installation selon la revendication 11, **caractérisée en ce que** les moyens exerçant une force de rappel élastique sont constitués par un amortisseur pneumatique à pression réglable.

13. Installation selon la revendication 8, **caractérisée en ce que** le dispositif d'entraînement de la structure fibreuse comprend au moins un capteur pour mesurer l'effort exercé pour entraîner la structure fibreuse, et un circuit de commande relié audit capteur et agencé pour commander la vitesse d'avance en fonction de l'effort mesuré.

14. Installation selon la revendication 13, **caractérisé en ce que** le capteur est un capteur de couple délivré par un moteur du dispositif d'entraînement.

## Claims

1. A method of needling a fiber structure in which a fiber structure for needling is driven so as to impart an advance movement thereto past a needling head carrying a plurality of needles driven with reciprocating motion during which they penetrate into the fiber structure and are extracted therefrom, the instantaneous speed of advance of the fiber structure decreasing during penetration of the needles into the structure, and increasing after the needles have been withdrawn, but without completely interrupting advance throughout the entire duration of the needles being present in the fibrous structure,
**characterized in that** the momentary decrease in the instantaneous speed of advance of the fiber structure is controlled by the resistance to advance exerted by the needles when they penetrate into the fiber structure, so that the force exerted on the needles by the advance of the fiber structure is limited.

2. A method according to claim 1, **characterized in that** the decrease in the speed of advance is caused directly by the resistance to advance exerted by the needles on penetrating into the fibrous structure.

3. A method according to claim 2, **characterized in that** the fiber structure is caused to advance by means of a motor and a transmission that includes mechanical slack capable of absorbing the decrease in the speed of advance of the fiber structure.

4. A method according to claim 3, **characterized in that** a transmission is used presenting resilient slack and connected to a drive motor operating at constant speed so that the decrease in the speed of advance in response to needle penetration is compensated by an acceleration after the needles have been withdrawn.

5. A method according to claim 3 or 4, **characterized in that** a torque is measured at the level or a driving element in engagement with the fiber structure in order to decrease the speed of the motor when the torque measured becomes lower than a threshold.

6. A method according to claim 1, **characterized in that** a value representative of the force exerted to drive the fiber structure is measured, the driving speed of the fiber structure is decreased when the measured value becomes equal to or greater than a first threshold value, and, after the speed has been decreased, the speed is increased when the measured value becomes lower than a second threshold value.

7. A method according to claim 6, **characterized in that** the measured value is representative of the torque exerted by a driving element for the fiber structure.

8. An installation for needling a fiber structure, the installation comprising a needling head carrying a plurality of needles, a device for driving the needling head to impart reciprocating motion to the needles, a support for the fiber structure to be needled situated facing the needling head, and a device for driving the fiber structure so as to impart an advance movement thereto on said support, the fiber structure drive device being designed to cause the speed of advance of the fiber structure carried by the support to decrease momentarily during the penetration of the needles into the fiber structure, without completely interrupting the advance throughout the duration of the needles being present in the fiber structure,
**characterized in that** the device for driving the fiber structure comprises means responsive to the resistance to advance of the fiber structure exerted by the needles during their penetration into the fiber structure to cause a momentary decrease in the instantaneous speed of advance.

9. An installation according to claim 8, wherein the fiber structure drive device comprises a constant speed drive motor and a transmission having slack between the drive motor and the fiber structure to absorb the momentary decrease of the speed of advance.

10. An installation according to claim 9, wherein the transmission has slack that is resilient.

11. An installation according to claim 10, wherein the transmission comprises a belt, at least one tensioning roller over which the belt passes, and means exerting a resilient return force on the tensioning roller.

12. An installation according to claim 11, wherein the means exerting a resilient return force are constituted by an adjustable-pressure pneumatic damper.

13. An installation according to claim 8, wherein the fiber structure driving device comprises at least one sensor for sensing the force exerted to drive the fiber structure, and a control circuit connected to said sensor and arranged to control the speed of advance as a function of the measured force.

14. An installation according to claim 13, wherein said sensor is a torque sensor for sensing the torque delivered by a motor of the driving device.

## Patentansprüche

1. Verfahren zum Nadeln einer Faserstruktur, wonach eine zu nadelnde Faserstruktur angetrieben wird, um ihr gegenüber einem Nadelungskopf, der eine Vielzahl von Nadeln trägt, die auf- und abwärts bewegt werden und dabei in die Faserstruktur eindringen und aus dieser austreten, eine Vorschubbewegung zu verleihen,
wobei die momentane Vorschubgeschwindigkeit der Faserstruktur bei Eindringen der Nadeln in die Struktur verringert wird und anschließend bei Zurückziehen der Nadeln zunimmt, ohne den Vorschub während der gesamten Anwesenheitsdauer der Nadeln in der Faserstruktur vollständig zu unterbrechen,
**dadurch gekennzeichnet, daß** die momentane Verringerung der momentanen Vorschubgeschwindigkeit der Faserstruktur durch die dem Vorschub entgegengesetzte Widerstandskraft, die durch die Nadeln bei ihrem Eindringen in die Faserstruktur ausgeübt wird, gesteuert wird, so daß die auf die Nadeln durch den Vorschub der Faserstruktur ausgeübte Kraft begrenzt ist.

2. Verfahren nach Anspruch 1, **dadurch gekennzeichnet, daß** die Abnahme der Vorschubgeschwindigkeit direkt durch den dem Vorschub entgegengesetzten Widerstand, der durch die Nadeln bei ihrem Eindringen in die Faserstruktur ausgeübt wird, bewirkt wird.

3. Verfahren nach Anspruch 2, **dadurch gekennzeichnet, daß** der Vorschub der Faserstruktur über einen Motor und ein Getriebe erfolgt, das ein mechanisches Spiel aufweist, welches geeignet ist, die Abnahme der Vorschubgeschwindigkeit der Faserstruktur aufzunehmen.

4. Verfahren nach Anspruch 3, **dadurch gekennzeichnet, daß** ein Getriebe verwendet wird, das ein elastisches Spiel aufweist und mit einem Antriebsmotor mit konstanter Geschwindigkeit verbunden ist, so daß die Abnahme der Vorschubgeschwindigkeit als Reaktion auf das Eindringen der Nadeln durch eine Beschleunigung nach dem Zurückziehen der Nadeln kompensiert wird.

5. Verfahren nach einem der Ansprüche 3 und 4, **dadurch gekennzeichnet, daß** eine Drehmomentmessung eines mit der Faserstruktur in Eingriff befindlichen Antriebsorgans durchgeführt wird, um die Geschwindigkeit des Motors zu verringern, wenn das Drehmoment diesseits einer Schwelle abfällt.

6. Verfahren nach Anspruch 1, **dadurch gekennzeichnet, daß** eine Größe gemessen wird, die für die zum Antreiben der Faserstruktur ausgeübte Kraft repräsentativ ist, die Antriebsgeschwindigkeit der Faserstruktur verringert wird, wenn die gemessene Größe einen ersten Schwellenwert erreicht oder überschreitet, und - nachdem die Geschwindigkeit herabgesetzt worden ist - die Antriebsgeschwindigkeit erhöht wird, wenn die gemessene Größe einen zweiten Schwellenwert unterschreitet.

7. Verfahren nach Anspruch 6, **dadurch gekennzeichnet, daß** die gemessene Größe für das durch ein Organ zum Antreiben der Faserstruktur ausgeübte Drehmoment repräsentativ ist.

8. Einrichtung zum Nadeln einer Faserstruktur, umfassend einen Nadelungskopf, der eine Vielzahl von Nadeln trägt, eine Vorrichtung zum Antreiben des Nadelungskopfes, um den Nadeln eine Auf- und Abwärtsbewegung zu verleihen, einen Träger für die zu nadelnde Faserstruktur, der sich gegenüber dem Nadelungskopf befindet, sowie eine Vorrichtung zum Antreiben der Faserstruktur, um dieser eine Vorschubbewegung auf dem Träger zu verleihen,
wobei die Vorrichtung zum Antreiben der Faserstruktur angeordnet ist, um eine momentane Verringerung der Vorschubgeschwindigkeit einer von dem Träger getragenen Faserstruktur bei Eindringen der Nadeln in die Faserstruktur zu bewirken, ohne den Vorschub während der gesamten Anwesenheitsdauer der Nadeln in der Faserstruktur vollständig zu unterbrechen,
**dadurch gekennzeichnet, daß** die Vorrichtung zum Antreiben der Faserstruktur Mittel umfaßt, die auf die dem Vorschub der Faserstruktur entgegengesetzte Widerstandskraft, die durch die Nadeln bei ihrem Eindringen in die Faserstruktur ausgeübt wird, reagieren, um die momentane Verringerung der Vorschubgeschwindigkeit zu bewirken.

9. Einrichtung nach Anspruch 8, **dadurch gekennzeichnet, daß** die Vorrichtung zum Antreiben der Faserstruktur einen Antriebsmotor mit konstanter Geschwindigkeit sowie ein Getriebe mit einer Spielfähigkeit zwischen dem Antriebsmotor und der Faserstruktur umfaßt, um die momentane Verringerung der Vorschubgeschwindigkeit aufzunehmen.

10. Einrichtung nach Anspruch 9, **dadurch gekennzeichnet, daß** das Getriebe eine elastische Spielfähigkeit aufweist.

11. Einrichtung nach Anspruch 10, **dadurch gekennzeichnet, daß** das Getriebe einen Riemen, wenigstens eine Spannrolle, über die der Riemen läuft, sowie Mittel, die auf die Spannrolle eine elastische Rückstellkraft ausüben, umfaßt.

12. Einrichtung nach Anspruch 11, **dadurch gekennzeichnet, daß** die Mittel, die eine elastische Rückstellkraft ausüben, von einer pneumatischen Dämpfungseinrichtung mit einstellbarem Druck gebildet sind.

13. Einrichtung nach Anspruch 8, **dadurch gekennzeichnet, daß** die Vorrichtung zum Antreiben der Faserstruktur wenigstens einen Meßfühler, um die zum Antreiben der Faserstruktur ausgeübte Kraft zu messen, sowie einen Steuerkreis umfaßt, der mit dem Meßfühler verbunden und angeordnet ist, um die Vorschubgeschwindigkeit in Abhängigkeit von der gemessenen Kraft zu steuern.

14. Einrichtung nach Anspruch 13, **dadurch gekennzeichnet, daß** der Meßfühler ein Sensor für das durch einen Motor der Antriebsvorrichtung gelieferte Drehmoment ist.
